# DEMANDE DE BREVET EUROPEEN

(11) **EP 2 085 556 A1**
(43) Date de publication de la demande: **05.08.2009**
(21) Numéro de dépôt: 09151279.8
(22) Date de dépôt: 23.01.2009
(51) Int. Cl.: E05G 1/00, A47F 3/00

(54) **Coffre-fort**

(30) Priorité: 25.01.2008 FR 0850479
(71) Demandeur: Doublet, Xavier, 92400 Courbevoie (FR)
(72) Inventeur: Doublet, Xavier, 92400 Courbevoie (FR)
(74) Mandataire: Tanty, François

(57) **Abrégé**

L'invention concerne un coffre-fort comportant:
- un châssis blindé (2) présentant une ouverture (8) ailleurs qu'en face avant ou arrière,
- un ensemble (3) mobile verticalement et/ou horizontalement par rapport au châssis permettant de présenter à la vue au moins un objet placé à l'intérieur du coffre pour le protéger.

## Description

La présente invention concerne les coffres-forts et procédés pour la présentation d'objets.

La demande EP 1 126 120 divulgue un coffre-fort prévu pour être intégré dans un meuble. Ce coffre comporte un châssis pourvu d'une ouverture en face avant, dans laquelle peut être inséré un ensemble mobile horizontalement, ouvert supérieurement, à la manière d'un tiroir.

WO 94/155500 décrit une vitrine sécurisée et fermée équipée d'une fenêtre résistante aux chocs et d'une porte résistante aux effractions.

GB 1 448 365 décrit des coffres dont le verrou est déverrouillé manuellement et à distance.

FR 2 753 358 concerne un agencement pour une présentation à travers une vitrine.

Il existe par ailleurs sur le marché des coffres-forts destinés à recevoir des montres de collection.

Ainsi, un coffre-fort est commercialisé sous la référence Scatola del Tempo Time Safe, comportant un châssis blindé sur lequel est articulée une porte frontale. Après ouverture, le coffre offre à la vue une pluralité de groupes rotatifs pouvant accueillir chacun une montre automatique.

Un tel coffre-fort est relativement encombrant, notamment lorsque la porte est ouverte.

Or, certains collectionneurs sont attachés à profiter visuellement le plus souvent possible de leur collection de sorte qu'il existe un besoin pour bénéficier d'une solution permettant de protéger les objets tout en facilitant leur observation.

L'invention vise à répondre à ce besoin, et y parvient, selon un premier de ses aspects, grâce à un coffre-fort comportant:
- un châssis blindé présentant une ouverture ailleurs qu'en face avant ou arrière,
- un ensemble mobile verticalement et/ou horizontalement par rapport au châssis, permettant de présenter à la vue au moins un objet placé à l'intérieur du coffre pour le protéger.

Dans des exemples de mise en oeuvre de l'invention, l'ensemble mobile comporte au moins un présentoir dudit objet.

L'objet peut être solidaire dudit présentoir. Ce dernier peut comporter un écrin recevant l'objet. Le présentoir peut maintenir l'objet dans une position prédéfinie.

Le coffre-fort peut présenter une forme générale aplatie, la direction donnant la profondeur du coffre étant perpendiculaire à sa face avant.

Dans un exemple de mise en oeuvre de l'invention, l'ensemble mobile présente une face blindée destinée à se positionner dans l'ouverture du châssis lorsque le coffre est fermé.

Toujours dans un exemple de mise en oeuvre de l'invention, l'objet précité peut se déplacer avec l'ensemble mobile lorsque ce dernier est amené en position ouverte.

Par "blindé", il faut comprendre une certaine résistance à l'effraction, grâce à la présence d'une structure renforcée. Cette dernière est par exemple une tôle de dureté Brinell supérieure à 300 HB et d'au moins 3 mm d'épaisseur.

Le coffre peut être fixé au mur ou au sol, voire être simplement posé sur le sol.

Le châssis blindé peut présenter une face arrière agencée pour permettre une fixation murale.

L'ensemble mobile peut se déplacer en translation, par exemple verticalement, notamment vers le haut, ou horizontalement, notamment sur le côté.

Le volume intérieur du coffre est compris par exemple entre 10 cm³ et 1 m³.

Le déplacement de l'ensemble mobile peut être assisté mécaniquement et/ou électriquement, et/ou hydrauliquement ou être entièrement manuelle.

Le coffre peut comporter un système de commande d'ouverture. Lorsqu'il est biométrique, le système de commande peut être agencé pour réagir à la voix ou pour lire les empreintes digitales ou l'iris.

Le système de commande peut encore comporter des moyens, tels qu'un clavier par exemple, permettant d'entrer un code et/ou de lire une puce RFID.

L'ensemble mobile peut porter au moins un remontoir agencé pour remonter une montre à remontage automatique, qu'elle soit à mouvement mécanique ou de type kinetic.

Le coffre peut comporter un vitrage blindé. Par "vitrage blindé" il faut comprendre un vitrage de structure anti-effraction répondant à la norme EN356 et répondant au minimum au niveau P5.

Le vitrage est avantageusement électrochromique. Ainsi, le vitrage peut passer d'un état d'occultation du contenu du coffre à un état de transparence permettant d'observer le contenu du coffre.

Le passage d'un état à l'autre peut être commandé par tout moyen, notamment de reconnaissance biométrique et/ou suite à une action sur le coffre ou sur une télécommande, par exemple en composant un code secret ou en appuyant sur une touche de la télécommande, entre autres possibilités.

L'invention a encore pour objet un meuble intégrant un coffre-fort tel que défini ci-dessus, ce meuble ayant une partie se déplaçant avec l'ensemble mobile.

L'invention a encore pour objet un coffre-fort comportant:
- un châssis blindé présentant une ouverture ailleurs qu'en face avant ou arrière,
- un ensemble mobile verticalement et/ou horizontalement par rapport au châssis permettant de présenter à la vue au moins un objet placé à l'intérieur du coffre pour le protéger,
   l'objet se déplaçant avec l'ensemble mobile lorsque ce dernier est amené en position ouverte.

L'ensemble mobile peut notamment se déplacer en translation.

L'invention a encore pour objet, selon un autre de ses aspects, indépendamment ou en combinaison avec ce qui précède, un procédé de présentation d'un objet, consistant à placer celui-ci derrière un vitrage blindé électrochromique et à faire changer d'état le vitrage selon que l'objet doit être exposé à la vue ou non.

L'invention a encore pour objet, selon un autre de ses aspects, indépendamment ou en combinaison avec ce qui précède, une vitrine ou coffre ou meuble présentoir, comportant un vitrage blindé électrochromique et des moyens pour alimenter électriquement le vitrage afin de le faire sélectivement changer d'état.

Le vitrage électrochromique peut être associé à des moyens de commande sécurisés, par exemple un système de commande par clé, code secret, puce RFID ou biométrique.

Le ou les objets à protéger peuvent être placés dans un coffre comportant un châssis blindé et sur une face au moins un vitrage blindé électrochromique.

L'invention pourra être mieux comprise à la lecture de la description détaillée qui va suivre, d'exemples non limitatifs de mise en oeuvre de celle-ci, à l'examen du dessin annexé, sur lequel :
- la figure 1 représente de manière schématique, en perspective, un exemple de coffre-fort réalisé conformément à l'invention,
- la figure 2 est une vue arrière selon II de la figure 1,
- les figures 3 à 5 représentent des variantes de réalisation du coffre-fort,
- les figures 6 à 8 sont des perspectives schématiques représentant un coffre-fort équipé d'un présentoir plus spécialement adapté à des montres automatiques,
- les figures 9 et 10 représentent, de façon schématique et en perspective, des variantes de coffres-forts selon l'invention, et
- la figure 11 représente un meuble intégrant un coffre-fort selon l'invention.

Le coffre-fort 1 représenté à la figure 1 comporte un châssis blindé 2 et un ensemble mobile 3 pouvant se déplacer relativement au châssis 2 entre une position ouverte permettant de présenter à la vue au moins un objet placé à l'intérieur de l'ensemble mobile et une position fermée.

L'ensemble mobile 3 comporte des étagères et/ou tout présentoir adapté aux objets à présenter à la vue.

L'ensemble mobile 3 peut intégrer un système d'éclairage.

Le coffre 1 est muni d'un système de commande d'ouverture 4, lequel peut être de tout type, par exemple biométrique, à clé, à carte, à clavier ou à puce RFID.

Dans l'exemple de la figure 1, l'ensemble mobile 3 se déplace verticalement vers le haut à l'ouverture mais on ne sort pas du cadre de la présente invention lorsque l'ensemble mobile 3 se déplace verticalement vers le bas.

En position fermée, représentée à la figure 1, l'ensemble mobile 3 présente une paroi 6 qui ferme une ouverture 8 réalisée dans la face supérieure 9 du châssis 2.

La paroi 6 est blindée, et sa face extérieure s'inscrit dans la continuité de la surface extérieure apparente du coffre, en position fermée.

Le coffre est prévu pour une fixation murale et sa façade arrière 11 peut comporter à cet effet des trous 12 permettant le passage de boulons d'ancrage ou de tout autre moyen de fixation, comme illustré à la figure 2. Le coffre peut être revêtu extérieurement de tout type d'habillage, par exemple cuir, tapisserie, bois, métal noble, miroirs, verre ...

Le déplacement de l'ensemble mobile 3 peut être motorisé, grâce à par exemple un ou plusieurs moteurs électriques logés dans le coffre.

Le blocage en position fermée de l'ensemble mobile 3 peut être assuré par ce ou ces moteurs ou en variante ou additionnellement par un système de verrouillage, ce dernier comportant par exemple un organe de verrouillage commandé par un moteur ou un électroaimant ou autre.

On a représenté aux figures 6 à 8 un exemple de coffre-fort dont l'ensemble mobile est déplaçable verticalement vers le haut, comme le coffre des figures 1 et 2.

Le coffre des figures 6 à 8 est destiné plus particulièrement à présenter des montres automatiques. L'ensemble mobile 3 comporte à cet effet un mécanisme 13 pour remonter les montres, ce mécanisme 13 comportant par exemple un ensemble rotatif autour d'un axe de rotation X horizontal portant plusieurs supports 16 destinés à recevoir chacun une montre.

Dans l'exemple illustré, ce mécanisme rotatif comporte un moyeu 17 tournant autour de l'axe X et les supports 7 sont reliés au moyeu 17 par des branches radiales 18.

Les supports 16 comportent par exemple chacun une surface de réception d'une montre, cylindrique de révolution autour d'un axe de symétrie radial.

Le mécanisme destiné à remonter les montres peut être entraîné en rotation de toute manière appropriée, par exemple dans un sens uniquement où dans deux sens opposés, de façon alternée.

En position ouverte de l'ensemble mobile 3, toutes les montres présentes sur les supports 16 sont exposées à la vue.

L'ensemble mobile 3 comporte, en partie supérieure, une paroi 6 qui dans l'exemple considéré définit pratiquement la totalité de la face supérieure du coffre 2 lorsque l'ensemble mobile 3 est en position fermée, comme on peut le voir sur la figure 8.

Dans l'exemple considéré, l'ensemble mobile 3 comporte également un socle 20 qui se déplace avec la paroi supérieure 6 et qui permet de poser des objets dessus. Le socle 20 et la paroi supérieure 6 sont reliés par une colonne verticale 22 qui se déplace sur un guide 24 solidaire du châssis 2.

Le socle 20 peut supporter une motorisation 26 qui permet de déplacer verticalement l'ensemble mobile 3.

Cette motorisation 26 comporte par exemple un motoréducteur 28 qui engrène sur une crémaillère 29 portée par le guide 24.

Dans cet exemple, le rapport de réduction du motoréducteur 28 assure le blocage en position fermée de l'ensemble module 3, sans qu'un système de verrouillage additionnel soit nécessaire.

Bien entendu, l'invention n'est pas limitée à un déplacement vertical de l'ensemble mobile 3.

A titre d'exemple, on a représenté à la figure 3 une variante de réalisation dans laquelle l'ensemble mobile 3 est mobile latéralement, horizontalement,par exemple, à partir du côté gauche ou droit du coffre.

Dans l'exemple de la figure 4, le châssis présente une forme cylindrique, par exemple de révolution autour d'un axe de symétrie vertical. L'ensemble mobile 3 est alors mobile verticalement, par exemple.

Dans l'exemple de la figure 5, l'ensemble mobile 3 se déplace avec un mouvement de pivotement par rapport au châssis, par exemple un mouvement de pivotement autour d'un axe de rotation horizontal et perpendiculaire à la face avant du châssis 2.

On voit sur cette figure que l'ensemble mobile 3 peut comporter des étagères 30 permettant de ranger les objets à exposer à la vue lorsque l'ensemble mobile 3 est en position ouverte.

Les étagères 30 sont par exemple solidaires d'un support agencé de manière à permettre aux étagères 30 de rester horizontales lors du pivotement de l'ensemble mobile 3.

Le coffre 1 peut être intégré à un meuble 33, par exemple en bois, comme illustré à la figure 11 et, dans ce cas, la paroi supérieure 6 de l'ensemble mobile est par exemple fixée sous un habillage 34 du meuble qui se déplace avec l'ensemble mobile lorsque celui-ci passe en position ouverte.

Selon un autre aspect de l'invention, le coffre comporte au moins un vitrage électrochromique blindé 40, solidaire du châssis 2.

Dans un tel exemple, l'ouverture du coffre peut s'effectuer de diverses manières, n'étant pas limitée à la présence d'un ensemble mobile se déplaçant comme décrit précédemment.

Sur la figure 9, le coffre 1 a ainsi été représenté avec une porte avant pivotant verticalement, grâce à des gonds portés par le châssis.

Selon cet aspect de l'invention, le vitrage électrochromique 40 peut prendre deux états, à savoir un état opaque où il empêche d'observer les objets placés à l'intérieur du coffre et un état transparent où il permet une telle observation.

Le cas échéant, lorsque le vitrage électrochromique 40 est dans l'état transparent, un éclairage peut être activé à l'intérieur du coffre 2, afin d'éclairer les objets.

Le vitrage électrochromique comporte une structure électrochrome, laquelle peut se superposer à une vitre blindée ou y être intégrée.

Des exemples de structures électrochromes sont divulgués dans EP 0718 667 A1.

Le vitrage électrochromique blindé peut par exemple comporter un verre extérieur, un film collé à ce vitrage, un verre intérieur, la structure électrochrome étant par exemple disposée entre les verres intérieur et extérieur.

Le vitrage blindé électrochromique peut également être isolant thermique.

Le vitrage blindé électrochrome peut également comporter des assemblages de plaques de verre doublé intérieurement de la structure électrochrome, l'ensemble formant un bloc.

L'un des châssis illustrés aux figures 1, 3, 5 et 6 peut par exemple être équipé d'un tel vitrage électrochrome blindé, notamment en façade.

Dans l'exemple de la figure 10, l'ensemble mobile 3 est mobile horizontalement, le coffre 1 se présentant sous la forme d'une table, dont le vitrage blindé électrochrome 40 en définit au moins partiellement la face supérieure ou est observable sur le dessus du coffre.

Le coffre peut intégrer, dans les variantes avec vitrage électrochromique blindé, un remontoir pour montres automatiques.

Le remontoir présent dans le coffre peut être autre que purement mécanique, par exemple être magnétique.

Le remontoir peut être agencé pour offrir différents mouvements paramétrables, par exemple quant à l'amplitude, la vitesse de rotation,...

Le remontoir peut être agencé de telle sorte que quelle que soit la position de l'ensemble mobile, les montres soient remontées.

Lorsque le coffre est intégré à un meuble, ce dernier peut être de tout type, par exemple table, armoire, secrétaire, canapé, buffet, chevet,...

Le coffre peut comporter, le cas échéant, une alimentation éléctrique comportant au moins un panneau photo-voltaïque.

Le coffre peut être équipé d'une alarme et/ou être relié à une alarme, de telle sorte que la mise en mode surveillance de l'alarme s'accompagne automatiquement d'une fermeture du coffre par déplacement de l'ensemble mobile et/ou d'un passage à l'état opaque du vitrage blindé électrochromique.

Lorsqu'un vitrage électrochromique blindé est utilisé, le changement d'état peut aussi s'effectuer par détection de la proximité d'une personne dans la pièce ou détection de l'éclairage ambiant.

Bien entendu, l'invention n'est pas limitée aux exemples qui viennent d'être décrits. On peut notamment combiner entre elles certaines particularités de réalisation, au sein de variantes non illustrées.

L'expression "comportant un" doit être comprise comme étant synonyme de " comportant au moins un ".

## Revendications

1. Coffre-fort comportant:
- un châssis blindé (2) présentant une ouverture (8) ailleurs qu'en face avant ou arrière,
- un ensemble (3) mobile verticalement et/ou horizontalement par rapport au châssis permettant de présenter à la vue au moins un objet placé à l'intérieur du coffre pour le protéger,
l'ensemble mobile ayant une face (6) blindée destinée à fermer l'ouverture (8) du châssis (2) lorsque le coffre est fermé,
l'ensemble mobile comprenant au moins un présentoir dudit objet.

2. Coffre selon la revendication 1, l'ensemble mobile comportant une colonne verticale sur laquelle est relié un ensemble rotatif autour d'un axe horizontal portant plusieurs supports de montre.

3. Coffre selon la revendication 1, dans lequel l'ensemble mobile est mobile selon une rotation d'axe horizontal, le présentoir comprenant des étagères.

4. Coffre selon l'une quelconque des revendications 1 à 3, le châssis blindé présentant une face arrière agencée pour permettre une fixation murale.

5. Coffre selon l'une quelconque des revendications 1, 2 et 4, l'ensemble mobile se déplaçant en translation.

6. Coffre selon l'une quelconque des revendications précédentes, l'ensemble mobile se déplaçant verticalement, notamment vers le haut.

7. Coffre selon l'une quelconque des revendications 1 à 5, l'ensemble mobile se déplaçant horizontalement.

8. Coffre selon l'une quelconque des revendications 1 à 7, le volume intérieur du coffre étant compris entre 10 cm³ et 1 m³.

9. Coffre selon l'une quelconque des revendications précédentes, le déplacement de l'ensemble mobile étant assisté mécaniquement et/ou électriquement.

10. Coffre selon l'une quelconque des revendications précédentes, l'objet étant une montre, l'ensemble mobile portant au moins un remontoir (13, 16) agencé pour remonter automatiquement cette montre.

11. Coffre selon l'une quelconque des revendications précédentes, le châssis comportant sur une face un vitrage blindé (40).

12. Coffre selon la revendication précédente, le vitrage (40) étant électrochromique.

13. Meuble intégrant un coffre-fort selon l'une quelconque des revendications précédentes, ayant une partie (34) se déplaçant avec l'ensemble mobile.

14. Coffre-fort comportant:
- un châssis blindé (2) présentant une ouverture (8) ailleurs qu'en face avant ou arrière,
- un ensemble (3) mobile verticalement et/ou horizontalement par rapport au châssis permettant de présenter à la vue au moins un objet placé à l'intérieur du coffre pour le protéger,
l'objet se déplaçant avec l'ensemble mobile lorsque ce dernier est amené en position ouverte.

15. Coffre selon la revendication 14, l'ensemble mobile se déplaçant en translation.
